# DEMANDE DE BREVET EUROPEEN

(11) **EP 3 428 083 A1**
(43) Date de publication de la demande: **16.01.2019**
(21) Numéro de dépôt: 18175286.6
(22) Date de dépôt: 31.05.2018
(51) Int. Cl.: B65D 8/00, B65D 43/02

(54) **RECIPIENT AU MOINS PARTIELLEMENT METALLIQUE COMPORTANT PLUSIEURS PARTIES, EQUIPE D'UN SYSTEME D'ASSEMBLAGE DESDITES PARTIES**

(30) Priorité: 13.07.2017 FR 1770754
(71) Demandeur: Virojanglor, 93150 Le Blanc Mesnil (FR)
(72) Inventeur: BOIN, Eric, 93150 LE BLANC MESNIL (FR)
(74) Mandataire: Audusseau-Girardeau, Magaly

(57) **Abrégé**

L'invention concerne un recipient (1) au moins partiellement métallique comportant une premiere (2) et une seconde (3) partie de recipient, chacune desdites premiere et seconde parties (2, 3) de recipient comportant : un fond, une paroi latérale (21, 31), solidaire du fond, une ouverture (22, 32), délimitée par un bord (23, 33) de partie (2, 3) de recipient et par laquelle un objet peut être introduit, ainsi qu'un bourrelet interne d'accrochage (64). Le recipient comportant en outre un système d'assemblage (5) desdites premiere et seconde parties (2, 3) de recipient, ledit système d'assemblage (5) comportant une premiere et une seconde bague (51, 52), aptes a s'assembler par vissage I'une avec I'autre. Le recipient est remarquable en ce que chacune desdites premiere et seconde parties de recipient (2, 3) comporte un élément d'écartement (63 ; 16), apte a placer ledit bourrelet interne d'accrochage (64) a distance dudit bord (23, 33), ledit élément d'écartement (63 ; 16) étant solidaire, par I'une de ses extrémités, dudit bord de ladite premiere ou de ladite seconde partie (2, 3) de recipient et présentant, a son autre extrémité ledit bourrelet d'accrochage (64).

## Description

L'invention a trait à un récipient au moins partiellement métallique, pour conditionner des produits divers tels que des flacons, des objets précieux, voire toutes sortes d'objets que l'on souhaite présenter dans un récipient faisant office de coffret de présentation.

Les récipients métalliques peuvent comporter deux parties qui sont assemblées ensemble suivant leur bord : chacune des parties comporte un bord délimitant une ouverture par laquelle un objet peut être introduit, et les deux parties sont assemblées en solidarisant leurs bords entre eux.

Dans le cas des récipients métalliques, ou au moins partiellement métalliques, les bords des deux parties sont souvent équipés de bagues filetées en matière plastique qui sont assemblées sur les bords des deux parties du récipient. Les deux parties sont ainsi solidarisées en vissant les deux bagues ensemble.

Pour garantir la sécurité du consommateur, la bague filetée en matière plastique ne doit pas être désolidarisable sans outil du bord métallique de tels récipients. Pour ce faire, la bague plastique est fixée sur un bourrelet appelé « roulé » du bord (il s'agit du bord qui est roulé sur lui-même) en présentant une butée haute et basse de part et d'autre du « roulé » pour assurer un assemblage mécanique dans les trois directions (verticale, haute et basse, radiale et en rotation).

Ce mode de réalisation implique que la bague plastique déborde du bord du récipient et soit visible de l'extérieur du récipient. Ceci est inesthétique.

L'invention vise à offrir une alternative d'assemblage des deux parties d'un récipient au moins partiellement métallique qui assure le contact bord à bord des deux parties de récipient.

Elle propose à cet effet un récipient au moins partiellement métallique comportant une première partie de récipient et une seconde partie de récipient à assembler l'une avec l'autre,
chacune desdites première et seconde parties de récipient comportant :
- un fond,
- une paroi latérale, solidaire du fond,
- une ouverture, délimitée par un bord de partie de récipient et par laquelle un objet peut être introduit,
- un bourrelet interne d'accrochage,
ledit récipient comportant en outre un système d'assemblage desdites première et seconde parties de récipient, ledit système d'assemblage comportant une première et une seconde bague, chacune desdites première et seconde bague comportant une jupe filetée apte à s'assembler par vissage avec la jupe filetée de l'autre, et un dispositif d'accrochage audit bourrelet interne d'accrochage de l'une ou l'autre desdites première et seconde parties de récipient.

Selon l'invention, le récipient est remarquable en ce que chacune desdites première et seconde parties de récipient comporte un élément d'écartement, apte à placer ledit bourrelet interne d'accrochage à distance dudit bord, ledit élément d'écartement étant solidaire, par l'une de ses extrémités, dudit bord de ladite première ou de ladite seconde partie de récipient et présentant, à son autre extrémité ledit bourrelet d'accrochage.

Ainsi réalisé, les bagues du système d'assemble sont fixées à distance du bord des parties de récipient, ce qui permet un assemblage des deux parties de récipient bord à bord.

Le récipient conforme à l'invention peut également comporter les caractéristiques suivantes, prises séparément ou en combinaison :
- Suivant une variante de réalisation, l'élément d'écartement est un élément annulaire saillant vers l'intérieur des première ou seconde partie de récipient à partir dudit bord, réalisé par pliage de la paroi latérale des première et seconde parties de récipient vers l'intérieur des première et seconde parties de récipient,
- Suivant une autre variante de réalisation, l'élément d'écartement est un élément intercalaire présentant :
   ∘ une première extrémité accrochée dans un bourrelet de bord, formé par le bord de la paroi latérale roulé sur lui-même,
   ∘ une seconde extrémité présentant ledit bourrelet d'accrochage,
   ∘ une bande annulaire sensiblement plate, reliant lesdites première et seconde extrémités dudit élément intercalaire.
- le dispositif d'accrochage desdites première et seconde bague comporte une base et une jambe, ladite jambe étant perpendiculaire à ladite base de manière à former un épaulement, ledit bourrelet d'accrochage étant logé contre ledit épaulement, en ce que ladite jambe présentant une saillie de retenue dudit bourrelet d'accrochage à proximité dudit épaulement, et en ce que ladite base prend appui contre ledit bourrelet de bord et présente une surface plane alignée radialement avec le bord de ladite première ou de ladite seconde partie de récipient,
- les jupes filetées desdites première et seconde bague du système d'assemblage sont reliées chacune audit dispositif d'accrochage par une paroi qui présente une direction inclinée par rapport à la direction de chacune des jupes filetées,
- la jupe filetée de la seconde bague du système d'assemblage est reliée à la jambe du dispositif d'accrochage par une seconde paroi qui prolonge la base dudit dispositif d'accrochage de sorte que la jupe, la seconde paroi et la jambe forment un U,
- le dispositif d'accrochage desdites première ou seconde bague du système d'assemblage comporte un élément saillant réalisé sur une surface extérieure d'une paroi du système d'assemblage, la distance prise entre l'extrémité de la paroi et l'émergence de l'élément saillant étant sensiblement égale à l'épaisseur du bourrelet de bord de sorte que l'extrémité de la paroi affleure le bord de ladite première ou seconde partie de récipient,
   et le bourrelet d'accrochage prend appui contre la surface extérieure de la paroi au-dessus dudit élément saillant, ladite bande annulaire prenant appui contre ledit élément saillant,
- le dispositif d'accrochage desdites première ou seconde bague du système d'assemblage comporte un premier élément saillant réalisé sur une surface extérieure d'une paroi et un second élément saillant réalisé à l'extrémité de ladite paroi, lesdits premier et second éléments saillants délimitant les bords d'une logement d'accueil pour ledit bourrelet d'accrochage contre la surface extérieure de ladite paroi,
- dans les modes de réalisation de l'un ou l'autre des deux paragraphes précédents, la paroi est la jupe filetée de l'une ou l'autre des bagues du système d'assemblage et la surface intérieure de la paroi présente le filetage de la jupe.

Pour pouvoir être exécutée, l'invention est exposée de façon suffisamment claire et complète dans la description suivante qui est, en plus, accompagnée de dessins dans lesquels :
- La figure 1 montre une vue en coupe d'un récipient selon un premier mode de réalisation, comportant deux parties de récipient illustrées partiellement, les deux parties de récipient étant montrées assemblées, le récipient comportant un objet montré également partiellement,
- La figure 2 est un agrandissement de la partie II montrée en figure 1,
- La figure 3 montre une vue en coupe d'un récipient, selon un second mode de réalisation, comportant deux parties de récipient illustrées partiellement, les deux parties de récipient étant montrées désassemblées, le récipient comportant un objet montré également partiellement,
- La figure 4 est un agrandissement de la partie IV montrée en figure 3,
- La figure 5 est une représentation schématique d'une partie d'un récipient conforme à une autre variante de réalisation,
- La figure 6 est une représentation schématique d'une partie d'un récipient conforme à encore une autre variante de réalisation,
- Et la figure 7 est encore une autre représentation schématique d'une partie d'un récipient conforme à encore une autre variante de réalisation.

Dans la description qui suit, les termes « inférieur », « supérieur », « haut », « bas » etc... sont utilisés en référence aux dessins pour une plus grande facilité de compréhension. Ils ne doivent pas être compris comme étant des limitations de la portée de l'invention.

Plusieurs modes de réalisation seront décrits ci-après. Dans un souci de compréhension, les références désignant les mêmes éléments seront conservées d'un mode de réalisation à l'autre.

Les figures 1 et 2 montrent un premier mode de réalisation de l'invention.

La figure 1 illustre partiellement un récipient 1 comportant deux parties de récipient assemblées : une première partie de récipient 2 et une seconde partie de récipient 3, située sous la première partie de récipient 2.

Les première et seconde parties de récipient 2 et 3 sont réalisées en métal : elles comportent chacune respectivement une paroi latérale métallique 21 et 31, formant un cylindre creux. Elles comportent en outre chacune un fond (non illustré) fermant une extrémité du cylindre creux formé par la paroi latérale 21 ou 31, l'autre extrémité du cylindre formant une ouverture 22 (ou respectivement 32) pour la partie de récipient 2 ou 3, par laquelle on peut introduire un objet 4.

La figure 1 montre une partie d'une bouteille 4 constituant ledit objet illustré à titre d'exemple.

Le fond de chacune des deux parties de récipient 2 et 3 est solidaire de la paroi latérale 21 ou 31.

Les ouvertures 22 et 32 sont délimitées par les bords 23 et 33 respectivement des première et seconde parties de récipient 2 et 3.

On comprendra par « bord », la partie extrême, sommitale, de la paroi latérale 21 ou 31 : il s'agit ainsi de la limite de la paroi métallique latérale 21 ou 31.

Dans le cadre de cet exemple, les bords 23 et 33 des parois métalliques sont roulés sur eux-mêmes de manière à réaliser un bourrelet 24 ou 34, respectivement.

Conformément à l'invention, le récipient comporte un système d'assemblage 5 des première et seconde parties de récipient 2 et 3.

Ce système d'assemblage 5 comporte deux bagues assemblables et désassemblables entre elles.

Une première bague 51 est assemblée dans la première partie de récipient 2 et une seconde bague 52 est assemblée dans la seconde partie de récipient 3.

Chacun des bagues 51 et 52 comporte une jupe filetée sensiblement cylindrique 53 et 54, respectivement.

La jupe filetée 53 de la bague 51 présente un filetage interne et la jupe filetée 54 présente un filetage externe. Les deux jupes présentent des diamètres compatibles pour que les deux jupes filetées 53 et 54 puissent s'assembler par vissage.

Les deux bagues 51 et 52 comportent également un dispositif d'accrochage au bord de chacune des parties de récipient 2 et 3, respectivement qui va maintenant être décrit en faisant référence à la figure 2.

Le dispositif d'accrochage desdites première et une seconde bague 51 et 52 comporte respectivement une base 55 et 56, ainsi qu'une jambe 57 et 58, respectivement.

Dans la bague 51, ladite jambe 57 est perpendiculaire à ladite base 55.

Dans la bague 52, ladite jambe 58 est perpendiculaire à ladite base 56.

Les jambes 57 et 58, d'une part, et les bases 55 et 56, d'autre part, forment un épaulement 59 et 60 respectivement.

De plus, les bases 55 et 56 comportent une extrémité libre sur laquelle prennent appui chacun des bourrelets 24 et 34. Les bases 55 et 56 des dispositifs d'accrochage sont ainsi positionnées au même niveau que celui du bourrelet 24 ou 34 des parties de récipient 2 et 3.

On comprend ainsi que les dispositifs d'accrochage du système d'assemblage ne sont pas fixés sur le bourrelet 24 ou 34, mais prennent appui dessus. Ce mode de réalisation permet de disposer d'une base 55 ou 56 qui présente une surface plane 61 qui est alignée radialement avec le bord 23 ou 33 de ladite première ou de ladite seconde partie 2 ou 3 de récipient.

C'est grâce à ceci que le système d'assemblage ne déborde pas du bord 23 ou 33 des parties de récipient et qu'il est invisible quand les deux parties de récipient 2 et 3 sont assemblées.

Le récipient conforme à l'invention comporte un élément d'écartement 63 réalisé par une bande annulaire métallique, présentant une première extrémité fixée dans le bourrelet 24 ou 34, et une seconde extrémité présentant un bourrelet d'accrochage 64 du dispositif d'accrochage du système d'assemblage.

On comprend alors que le dispositif d'accrochage est fixé sur le bourrelet 64 propre à l'élément d'écartement 63 qui est lui-même fixé dans le bourrelet 24 ou 34 de la partie de récipient 2 ou 3. Les bourrelets 24 ou 34 constituent chacun un bourrelet de bord d'une partie de récipient 2 ou 3.

Ainsi réalisé, l'élément d'écartement 63, qui est saillant vers l'intérieur des parties de récipient 2 ou 3, met à distance du bord 23 ou 33, un bourrelet sur lequel est fixé le dispositif d'accrochage du système d'assemblage. De plus, ainsi réalisé, l'élément d'écartement 63 est également solidaire du bord 23 ou 33 par l'une de ses extrémités.

Pour assurer la fixation du bourrelet d'accrochage 64, la jambe 57 ou 58 du dispositif d'accrochage présente une saillie de retenue 65 ou 66, respectivement, dudit bourrelet d'accrochage 64. La saillie de retenue est réalisée à proximité dudit épaulement 59 ou 60 de manière à retenir le bourrelet d'accrochage 64 contre l'épaulement 59 ou 60, entre la saillie de retenue 65 ou 66 et la base 55 ou 56.

Le mode de réalisation présenté en figures 1 et 2 présente un système d'assemblage dont les bagues 51 et 52 sont mises à distance des parois latérales 21 et 31 des première et seconde parties de récipient 2 et 3.

Ainsi, dans ce mode de réalisation, les bagues 51 et 52 sont reliées au dispositif d'accrochage du système d'assemblage par une paroi 69 et 70, respectivement, qui présente une direction inclinée par rapport à la direction de la jupe filetée 53 et 54, respectivement.

On notera que la seconde bague 52 présente une jupe filetée 54 qui est reliée à la jambe 58 du dispositif d'accrochage par une seconde paroi 71 qui prolonge la base 56 du dispositif d'accrochage de sorte que la jupe 54, la seconde paroi 71 et la jambe 58 forment un U.

Dans un autre mode de réalisation illustré en figures 3 et 4, les bagues 51 et 52 sont réalisées différemment de sorte qu'elles se trouvent plus proches des parois latérales 21 et 31 des deux parties de récipient 2 et 3.

La seconde bague 52 ne comporte pas de seconde paroi 71 qui écarte la jupe 54 de la paroi de la seconde partie de récipient 3.

La différence de réalisation tient dans le positionnement de la paroi inclinée 69 : dans l'exemple illustré en figures 1 et 2, la paroi inclinée 69 est réalisée à partir du haut de la jambe 57. Dans l'exemple illustré sur les figures 3 et 4, la paroi inclinée 69 (reliant la jupe filetée 53 et le dispositif d'accrochage du système d'assemblage) est réalisée à partir du bas de la jambe 57.

Dans ce second mode de réalisation, la jupe filetée 54 de la seconde bague 52 constitue la jambe du dispositif d'accrochage et comporte la saillie de retenue 66 du bourrelet 64 d'arrochage.

D'autres variantes de réalisation peuvent également être envisagées :
La figure 5 illustre une zone d'extrémité d'une paroi latérale 21 d'une première partie de récipient 2. La première bague 51 n'est pas illustrée en entière : seule une paroi verticale 10 du dispositif d'accrochage est illustrée.

Dans le cadre de cet exemple de réalisation, le dispositif d'accrochage du système d'assemblage ne comporte pas de base.

La paroi verticale 10 peut être une jambe du dispositif d'accrochage du système d'assemblage. La paroi verticale 10 peut également être une jupe filetée présentant un filetage sur la face orientée vers l'intérieur I de la partie de récipient 2 (le filetage n'a pas été illustré sur la figure 5).

Dans le cadre de cet exemple, l'élément d'écartement 63 comporte toujours une bande métallique plate dont une première extrémité qui est fixée dans le bourrelet de bord 23 et une seconde extrémité présentant le bourrelet d'accrochage 64.

La bande de l'élément d'écartement est placée contre la surface de la paroi 21 de la première partie de récipient 2.

La paroi verticale du système d'assemblage 5 comporte un élément saillant 11. Dans le cas où la jupe filetée est la paroi verticale 10 du système d'assemblage, l'élément saillant 11 est réalisé sur une surface extérieure 12 de la jupe filetée, la surface intérieure 13 de la jupe filetée présentant le filetage.

La distance prise entre une extrémité 14 de la jupe filetée 10 et l'émergence de l'élément saillant 11 est sensiblement égale à l'épaisseur du bourrelet de bord 24, de sorte que l'extrémité de la jupe 10 affleure le bord 23 de ladite première partie de récipient 2.

Suivant ce mode de réalisation, le bourrelet d'accrochage 64 prend appui contre la surface extérieure 12 de la jupe filetée 10 au-dessus de l'élément saillant 11. La bande annulaire de l'élément d'écartement 63 prend appui contre l'élément saillant 11.

Encore une autre variante de réalisation est illustrée en figure 6.

Ce mode de réalisation illustre encore une zone d'extrémité d'une paroi latérale 21 d'une première partie de récipient 2. La première bague 51 n'est pas illustrée en entier: seule une paroi verticale 10 du dispositif d'accrochage est illustrée.

Dans le cadre de cet exemple de réalisation, le dispositif d'accrochage du système d'assemblage ne comporte pas de base.

La paroi verticale 10 peut être une jambe du dispositif d'accrochage du système d'assemblage. La paroi verticale 10 peut également être une jupe filetée présentant un filetage sur la face orientée vers l'intérieur I de la première partie de récipient 2 (le filetage n'a pas été illustré sur la figure 6).

Dans le cadre de cet exemple, la paroi 10 comporte un premier élément saillant 11 (comme dans l'exemple montré en figure 5), réalisé sur une surface extérieure 12 de la paroi 10 (ou jupe filetée, si la paroi 10 est une jupe filetée du système d'accrochage) ainsi qu'un second élément saillant 15 réalisé à l'extrémité de la jupe.

Dans ce cas, les premier 11 et second 15 éléments saillants délimitent les bords d'un logement d'accueil pour le bourrelet d'accrochage 64 contre la surface extérieure de la paroi 10 (ou de la jupe filetée).

Enfin, un autre mode de réalisation est également montré en figure 7.

Sur cette figure, l'élément d'écartement est un élément annulaire 16 saillant vers l'intérieur I de la première partie de récipient 2 à partir du bord 23, réalisé par pliage de la paroi latérale 21 de la première partie de récipient 2 vers l'intérieur I des première et seconde parties de récipient.

Le bourrelet d'accrochage 64 est retenu dans une cavité 17 réalisée à l'extrémité de la paroi 10 par un crochet 18 interne à la cavité 17.

On comprend de la description qui précède comment l'élément d'écartement peut être réalisé d'une seule pièce avec la paroi de l'une des parties de récipient ou comment il peut être réalisé de façon indépendante et rapporté sur le bord d'une partie de récipient.

On comprend également comment cet élément d'écartement permet de positionner les dispositifs d'accrochage des systèmes d'assemblage 5 de sorte que ces systèmes d'accrochage ne débordent pas du bord 23 ou 33 des première ou seconde parties de récipients 2 ou 3.

Il devra être noté que les modes de réalisation illustrées en figures 5 à 7 pourraient être réalisés sur la seconde partie de récipient sans sortir du cadre de l'invention.

De manière générale, il devra être compris que l'invention n'est pas limitée aux modes de réalisation spécifiquement décrits et illustrés ci avant, et que l'invention s'étend à la mise en oeuvre de tout moyen équivalent.

## Revendications

1. Récipient (1) au moins partiellement métallique comportant une première partie (2) de récipient et une seconde partie (3) de récipient à assembler l'une avec l'autre,
chacune desdites première et seconde parties (2, 3) de récipient comportant :
- un fond,
- une paroi latérale (21, 31), solidaire du fond,
- une ouverture (22, 32), délimitée par un bord (23, 33) de partie (2, 3) de récipient et par laquelle un objet peut être introduit
- un bourrelet interne d'accrochage (64),
ledit récipient comportant en outre un système d'assemblage (5) desdites première et seconde parties (2, 3) de récipient, ledit système d'assemblage (5) comportant une première et une seconde bague (51, 52), chacune desdites première (51) et seconde (52) bague comportant une jupe filetée (53, 54) apte à s'assembler par vissage avec la jupe filetée (53, 54) de l'autre, et un dispositif d'accrochage audit bourrelet interne d'accrochage (64) de l'une ou l'autre desdites première et seconde parties de récipient (2, 3),
le récipient étant **caractérisé en ce que** chacune desdites première et seconde parties de récipient (2, 3) comporte un élément d'écartement (63 ; 16), apte à placer ledit bourrelet interne d'accrochage (64) à distance dudit bord (23, 33), ledit élément d'écartement (63 ; 16) étant solidaire, par l'une de ses extrémités, dudit bord de ladite première ou de ladite seconde partie (2, 3) de récipient et présentant, à son autre extrémité ledit bourrelet d'accrochage (64).

2. Récipient selon la revendication 1, **caractérisé en ce que** ledit élément d'écartement (16) est un élément annulaire saillant vers l'intérieur des première ou seconde partie (2, 3) de récipient à partir dudit bord (23, 33), réalisé par pliage de la paroi latérale (21, 31) des première et seconde parties (2, 3) de récipient vers l'intérieur (I) des première et seconde parties (2, 3) de récipient.

3. Récipient selon la revendication 1, **caractérisé en ce que** ledit élément d'écartement (63) est un élément intercalaire présentant :
- une première extrémité accrochée dans un bourrelet de bord (24, 34), formé par le bord de la paroi latérale (21, 31) roulé sur lui-même,
- une seconde extrémité présentant ledit bourrelet d'accrochage (64),
- une bande annulaire sensiblement plate, reliant lesdites première et seconde extrémités dudit élément intercalaire.

4. Récipient selon la revendication 3, **caractérisé en ce que** ledit dispositif d'accrochage desdites première et seconde bague comporte une base (55, 56) et une jambe (57, 58), ladite jambe (57, 58) étant perpendiculaire à ladite base (55, 56) de manière à former un épaulement (59, 60), ledit bourrelet d'accrochage (64) étant logé contre ledit épaulement (59, 60), **en ce que** ladite jambe (57, 58) présentant une saillie (65, 66) de retenue dudit bourrelet d'accrochage (64) à proximité dudit épaulement (59, 60), et **en ce que** ladite base (55, 56) prend appui contre ledit bourrelet de bord (24, 34) et présente une surface plane (61) alignée radialement avec le bord (24, 34) de ladite première ou de ladite seconde partie (2, 3) de récipient.

5. Récipient selon les revendications 3 et 4, **caractérisé en ce que** les jupes filetées (53, 54) desdites première et seconde bague (51, 52) du système d'assemblage (5) sont reliées audit dispositif d'accrochage par une paroi (69, 70) qui présente une direction inclinée par rapport à la direction de chacune desdites jupes filetées (53, 54).

6. Récipient selon les revendications 3, 4 et 5, **caractérisé en ce que** la jupe filetée (54) de la seconde bague du système d'assemblage est reliée à la jambe (58) du dispositif d'accrochage par une seconde paroi (71) qui prolonge la base (56) dudit dispositif d'accrochage de sorte que la jupe filetée (54), la seconde paroi (71) et la jambe (58) forment un U.

7. Récipient selon la revendication 3, **caractérisé en ce que** ledit dispositif d'accrochage desdites première ou seconde bague (51, 52) du système d'assemblage (5) comporte un élément saillant (11) réalisé sur une surface extérieure (12) d'une paroi (10) du système d'assemblage (5), la distance prise entre l'extrémité de la paroi et l'émergence de l'élément saillant étant sensiblement égale à l'épaisseur du bourrelet de bord de sorte que l'extrémité de la paroi affleure le bord de ladite première ou seconde partie de récipient,
et **en ce que** ledit bourrelet d'accrochage prend appui contre la surface extérieure de la paroi au-dessus dudit élément saillant, ladite bande annulaire prenant appui contre ledit élément saillant.

8. Récipient selon la revendication 7, **caractérisé en ce que** la paroi (10) est la jupe filetée (53, 54) de la première ou de la seconde bague (51, 52) et la surface intérieure (13) de la paroi (10) présente le filetage.

9. Récipient selon la revendication 3, ledit dispositif d'accrochage desdites première ou seconde bague (51, 52) du système d'assemblage (5) comporte un premier élément saillant (11) réalisé sur une surface extérieure (12) d'une paroi (10) et un second élément saillant (15) réalisé à l'extrémité de ladite paroi (10), lesdits premier et second éléments saillants (11, 15) délimitant les bords d'un logement d'accueil pour ledit bourrelet d'accrochage (64) contre la surface extérieure de ladite paroi (10).

10. Récipient selon la revendication 9, **caractérisé en ce que** la paroi (10) étant la jupe filetée (53, 54) de l'une ou l'autre des bagues (51, 52) du système d'assemblage et la surface intérieure (13) de la paroi (10) présente le filetage de la jupe (53, 54).
